# FASCICULE DE BREVET EUROPEEN

(11) **EP 2 463 216 B1**
(45) Date de publication et mention de la délivrance du brevet: **13.08.2014**
(21) Numéro de dépôt: 09847977.7
(22) Date de dépôt: 23.09.2009
(51) Int. Cl.: B65D 81/20, B65D 33/25

(54) **SAC SOUS VIDE**
VAKUUMVERPACKUNGSBEUTEL
VACUUM PACKING BAG

(30) Priorité: 07.08.2009 CN 200910041824
(43) Date de publication de la demande: 13.06.2012
(73) Titulaire: Shi, Zhengbing, Guangdong 528400 (CN)
(72) Inventeur: Shi, Zhengbing, Guangdong 528400 (CN)
(74) Mandataire: Larcher, Dominique
(86) Numéro de dépôt international: PCT/CN2009/074127
(87) Numéro de publication internationale: WO 2011/014999

(56) Documents cités:
- CN-A- 101 362 536
- CN-A- 101 554 942
- CN-Y- 2 902 949
- CN-Y- 201 419 885
- GB-A- 2 410 736
- US-A- 5 955 160
- US-A1- 2005 152 800
- US-A1- 2008 118 190

## Description

### DOMAINE TECHNIQUE DE L'INVENTION

Cette invention concerne une sorte de sac d'emballage sous vide, et plus particulièrement un sac d'emballage sous vide pouvant être scellé par l'action d'une force moindre sur l'ouverture du sac d'emballage, permettant ainsi une manipulation plus rapide et plus aisée de ce dernier.

### ARRIÈRE-PLAN TECHNOLOGIQUE

Dans la vie courante, les sacs sous vide sont utilisés pour stocker des vêtements et les objets divers afin de les protéger de l'humidité, de la poussière ou des insectes, d'économiser de l'espace, et de faciliter la vie de tout le monde.

US2005/0152800 divulgue un sac d'emballage sous vide ayant un corps de sac, une fermeture amovible du corps de sac et une valve prévue sur le corps du sac, le corps du sac étant formé par au moins une pièce avant et une pièce arrière et des ouvertures en fentes étant prévues dans le haut de ladite partie avant et de ladite partie arrière sans se rejoindre.

GB2410736 divulgue un dispositif de stockage qui comprend un sac d'emballage et une boite d'emballage, le sac d'emballage étant placé dans la boite.

Les sacs sous vide ordinaires sont en général composés d'un corps en matériau souple, film PVC ou film nylon composite, sur lequel est installé le système de fermeture et une valve d'aspiration d'air. Avec l'augmentation de la qualité de vie, de nombreux défauts sont observés avec les sacs sous vide traditionnels. Par exemple, lors de l'utilisation des sacs sous vide traditionnels avec des objets duveteux, la surface importante des objets implique un gros volume, et deux personnes sont alors nécessaires pour fermer le sac, une personne comprimant le corps du sac, et l'autre fermant l'ouverture du sac d'emballage, rendant l'opération très compliquée.

La présente invention se propose de résoudre le problème décrit ci-dessus grâce à une amélioration.

### BRÈVE DESCRIPTION DE L'INVENTION

La présente invention a pour but de corriger les inconvénients de la technique actuelle et de présenter un sac sous vide avec une fermeture hermétique sans effort, pratique et rapide, grâce à un sac sous vide, selon la revendication 1.

Ladite fermeture à curseur du corps de sac est un dispositif de fixation placé au niveau de l'ouverture en fente du sac d'emballage. Ladite ouverture en fente formée par les parties supérieures des bords lateraux de la pièce de sac avant et de la pièce de sac arrière qui ne sont pas reliées par thermo scellage; les bords de raccord de ladite pièce de recouvrement étant respectivement reliés avec la partie supérieure des bords latéraux de la pièce de sac avant (1), la partie supérieure des bords latéraux de la partie de sac arrière (2), et au bord supérieur de la pièce de sac arrière, par thermo scellage.

Préferentiellement ladite ouverture en fente est sous forme d'un Y.

Préférentiellement, le dispositif de fixation se compose d'une rainure placée sur la pièce de recouvrement et d'une saillie placée au bord supérieur de la pièce de sac avant qui peut s'insérer dans la rainure, l'insertion de la saillie dans la rainure permettant la fermeture du sac. La rainure et la saillie peuvent être inversées, c'est-à-dire que la saillie peut être placée sur la pièce de recouvrement et que la rainure peut être placée sur la pièce de sac avant, la fonction de la fermeture à curseur est la même que celle du cas précédent.

Préférentiellement, le corps du sac est placé dans une boîte.

Préférentiellement, ledit corps du sac est en plastique.

Comparé avec les techniques actuelles, la présente invention présente les avantages suivants : une pièce de recouvrement est placée sur le corps du sac et forme une ouverture du sac d'emballage avec le bord supérieur de la pièce de sac avant, cette ouverture du sac d'emballage est éloignée du centre de corps du sac, par conséquent, le corps du sac ne sera pas gonflé quand l'utilisateur fait rentrer une couette dans le sac, il est donc plus facile et pratique de fermer l'ouverture du sac d'emballage; d'ailleurs, l'ouverture du corps du sac peut être réglée en fonction de la taille de la couette. Le sac sous vide peut aussi être utilisé avec une boîte telle qu'une boîte non tissée, ce qui protège le sac et prolonge sa durée de vie.

### BRÈVE DESCRIPTION DES DESSINS

La figure 1 représente un schéma tridimensionnel;
La figure 2 représente un schéma fonctionnel;
La figure 3 représente une vue en coupe A-A de la figure 1 selon l'invention;
La figure 4 représente un schéma tridimensionnel d'un exemple de réalisation selon l'invention ;
La figure 5 représente un schéma fonctionnel d'un autre exemple de réalisation selon l'invention ;
La figure 6 représente une vue en coupe B-B de la figure 4 selon l'invention;
La figure 7 représente une vue éclatée;
La figure 8 représente une vue éclatée d'un exemple de réalisation selon l'invention ;
La figure 9 représente un schéma fonctionnel de l'utilisation de la présente invention en combinaison avec une boîte.

### DESCRIPTION DETAILLEE DE L'INVENTION

On décrit ensuite davantage la présente invention avec les figures et les modes de réalisations concrètes. Les figures 1-3, qui ne représentent pas l'invention, montrent un sac sous vide comprenant un corps de sac 3, une fermeture à curseur et une valve d'aspiration d'air 4 placée sur le corps du sac. Le corps du sac 3 se compose d'une pièce de sac avant 1 et d'une pièce de sac arrière 2 ainsi que d'un corps du sac 3 formé par thermo scellage des bords inférieurs de la pièce de sac avant 1 et la pièce de sac arrière 2 avec une valve d'aspiration d'air 4 placée sur le corps du sac 3. C'est-à-dire que les bords inférieurs de la pièce de sac avant 1 et de la pièce de sac arrière 2 sont reliés par thermo scellage, le bord latéral inférieur de la pièce de sac avant 1 et le bord latéral entre le centre et le bas de la pièce de sac arrière 2 sont reliés par thermo scellage, ce qui fait que le corps du sac 3 est formé par les pièces sac avant 1 et arrière 2 du sac et que la partie inférieure du corps du sac 3 est pointu comme dans les figures 1, 2, 3. En général, le corps du sac 3 est en plastique. Selon l'invention, les bords inférieurs de la pièce de sac avant 1 et de la pièce de sac arrière 2 sont reliés par une pièce de recouvrement 10 pour que la partie inférieure du corps du sac 3 devienne plate, comme dans les figures 4, 5, 6.

Les parties supérieures de la pièce de sac avant 1 et la pièce de sac arrière 2 qui ne sont pas reliées par thermo scellage forment une ouverture en fente 8, cette ouverture en fente 8 est sous forme d'un Y comme dans les figures 1 et 7. Une autre pièce de recouvrement 5, reliée avec l'ouverture en fente 8 précitée, est placée sur le corps du sac, cette pièce de recouvrement 5 comprenant des bords de raccord 52 et au moins un bord coulissant 51. Les bords de raccord 52 de la pièce de recouvrement 5 sont reliés respectivement à la partie supérieure des bords latéraux de la pièce de sac avant (1), à la partie supérieure des bords latéraux de la pièce de sac arrière (2), et au bord supérieur de la pièce de sac arrière 2 au niveau de l'ouverture en fente 8 par thermo scellage, ce qui forme un raccordement hermétique.

Le bord coulissant 51 de la pièce de recouvrement 5 est relié avec le bord supérieur de la pièce de sac avant 1 au niveau de l'ouverture en fente 8 et forme donc l'ouverture 6 du sac d'emballage, un dispositif de fixation 7 est placé au niveau de l'ouverture 6 du sac d'emballage pour fermer ou ouvrir le sac d'emballage. Ce dispositif de fixation 7 se compose d'une rainure 72 placée sur la pièce de recouvrement 5 et d'une saillie 71 placée sur le bord supérieur de la le bord supérieur de la pièce de sac avant 1 qui peut être insérée dans la rainure 72, le sac est fermé quand la saillie 71 est insérée dans la rainure 72. Concrètement, la rainure 72 est placée sur le bord coulissant 51 de la pièce de recouvrement 5 et la saillie 71 est placée sur le bord supérieur de la pièce de sac avant 1 comme dans les figures 3 et 6.

Selon la figure 9, le sac sous vide précité peut être aussi utilisé en combinaison avec une boîte 9. Grâce à la pièce de recouvrement 5 placée sur le coté d'ouverture du corps de sac 3, lorsque l'utilisateur met une couette dans le sac, le corps du sac 3 ne sera pas gonflé au point que l'ouverture 6 du sac d'emballage ne puisse être scellée. Il est donc plus facile et pratique de fermer l'ouverture 6 du sac d'emballage; d'ailleurs, l'ouverture du corps du sac peut être réglée en fonction de la taille de la couette. Le sac sous vide peut aussi être utilisé avec une boîte 9 telle qu'une boîte non tissée, qui le protège et prolonge sa durée de vie.

Contrairement à une limitation des modes de réalisations de la présente invention, les exemples de réalisation cités ci-dessus ont pour but de mieux faire comprendre l'utilité de la présente invention. De nombreuses variations ou modifications peuvent être effectuées à partir d'une solution technique décrite dans les revendications par des techniciens de ce domaine. Par exemple, le corps du sac de la présente invention peut aussi se composer d'une pièce de sac avant, d'une pièce de sac arrière et de pièces de sac latérales sous forme de bande, ou d'une pièce de sac avant, d'une pièce de sac arrière, d'une pièce de sac en bas sous forme de bande et de pièces de sac latérales sous forme de bande. Le raccord des bords des pièces de sac n'est pas limité à la technique de thermo-scellage. D'autres techniques de raccordement, telles que le collage ou l'assemblage physique, sont aussi faisables.

## Revendications

1. Un sac sous vide comprenant un corps de sac, une fermeture à curseur et une valve d'aspiration d'air placée sur le corps du sac, dans lequel le corps du sac (3) se compose
d'au moins une pièce de sac avant (1) ayant un bord supérieur, un bord inférieur et deux bords latéraux ; et ,
d'une pièce de sac arrière (2) ayant un bord supérieur, un bord inférieur et deux bords latéraux ;
une ouverture en fente (8) étant formée dans la partie supérieure des bords latéraux de la pièce de sac avant (1) et dans la partie supérieure des bords latéraux de la pièce de sac arrière (2) du sac ;
d'une pièce de recouvrement (5) reliée à l'ouverture en fente (8) et dotée de bords de raccord et d'au moins un bord coulissant, les bords de raccord de la pièce de recouvrement (5) étant respectivement reliés à la partie supérieure des bords latéraux de la pièce de sac avant (1), à la partie supérieure des bords latéraux de la pièce de sac arrière (2), et au bord supérieur de la pièce de sac arrière, et le bord coulissant étant relié au bord supérieur de la pièce de sac avant (1) au niveau de l'ouverture en fente (8) pour former une ouverture du sac d'emballage et constituer une fermeture à curseur;
**caractérisé en ce que** le corps du sac se compose d'une pièce de raccord (10) entre les bords inférieurs de la pièce de sac avant (1) et de la pièce de sac arrière (2) telle que le sac sous vide présente un fond plat.

2. Sac sous vide selon la revendication 1, **caractérisé en ce que** la fermeture à curseur du corps de sac est un dispositif de fixation (7) placé au niveau de l'ouverture du sac d'emballage.

3. Sac sous vide selon la revendication 2, **caractérisé en ce que** :
les bords inférieurs de ladite pièce de sac avant (1) et de ladite pièce de sac arrière (2) sont reliés par thermo scellage, la pièce de sac avant (1) et la pièce de sac arrière (2) formant le corps du sac (3), les parties supérieures des bords latéraux de ladite pièce de sac avant (1) et de ladite pièce de sac arrière (2) sans thermo scellage formant ladite ouverture en fente (8);
les bords de raccord (52) de ladite pièce de recouvrement (5) étant respectivement reliés avec la partie supérieure des bords latéraux de la pièce de sac avant (1) et la partie supérieure des bords latéraux de la pièce de sac arrière (2) par thermo scellage.

4. Sac sous vide selon la revendication 1, **caractérisé en ce que** l'ouverture en fente (8) est sous forme d'un Y.

5. Sac sous vide selon la revendication 2 ou 3, **caractérisé en ce que** ledit dispositif de fixation (7) se compose d'une rainure (72) placée sur la pièce de recouvrement (5) et d'une saillie (71) placée sur le bord supérieur de la pièce de sac avant (1) pouvant s'insérer dans la rainure (72), la saillie (71) insérant dans la rainure (72) ferme l'ouverture (6) du sac d'emballage .

6. Utilisation du sac sous vide selon la revendication 5, **caractérisé en ce que** ledit corps du sac (3) est placé dans une boîte (9).

7. Sac sous vide selon la revendication 5, **caractérisé en ce que** ledit corps du sac (3) est en plastique.

## Patentansprüche

1. Vakuumbeutel, umfassend einen Beutelkörper, einen Schieberverschluss und ein Luftansaugventil, das auf dem Beutelkörper angeordnet ist, wobei der Beutelkörper (3) aus
mindestens einem vorderen Beutelteil (1) mit einem oberen Rand, einem unteren Rand und zwei Seitenrändern; und
aus einem hinteren Beutelteil (2) mit einem oberen Rand, einem unteren Rand und zwei Seitenrändern;
wobei eine Öffnung (8) in Schlitzform in dem oberen Teil der Seitenränder des vorderen Beutelteils (1) und in dem oberen Teil der Seitenränder des hinteren Beutelteils (2) des Beutels ausgebildet ist; und
einem Abdeckteil (5) besteht, der mit der Schlitzöffnung (8) verbunden und mit Anschlussrändern und mindestens einem Gleitrand versehen ist, wobei die Anschlussränder des Abdeckteils (5) jeweils mit dem oberen Teil der Seitenränder des vorderen Beutelteils (1), dem oberen Teil der Seitenränder des hinteren Beutelteils (2) und dem oberen Rand des hinteren Beutelteils verbunden sind, und wobei der Gleitrand mit dem oberen Rand des vorderen Beutelteils (1) im Bereich der Schlitzöffnung (8) verbunden ist, um eine Öffnung des Verpackungsbeutels zu bilden und einen Schieberverschluss darzustellen;
**dadurch gekennzeichnet, dass** der Beutelkörper aus einem Verbindungsteil (10) zwischen den unteren Rändern des vorderen Beutelteils (1) und des hinteren Beutelteils (2) besteht, so dass der Vakuumbeutel einen flachen Boden aufweist.

2. Vakuumbeutel nach Anspruch 1, **dadurch gekennzeichnet, dass** der Schieberverschluss des Beutelkörpers eine Befestigungsvorrichtung (7) ist, die im Bereich der Öffnung des Verpackungsbeutels angeordnet ist.

3. Vakuumbeutel nach Anspruch 2, **dadurch gekennzeichnet, dass**:
die unteren Ränder des vorderen Beutelteils (1) und des hinteren Beutelteils (2) durch Thermoversiegelung verbunden sind, wobei der vordere Beutelteil (1) und der hintere Beutelteil (2) den Beutelkörper des Beutels (3) bilden, wobei die oberen Teile der Seitenränder des vorderen Beutelteils (1) und des hinteren Beutelteils (2) ohne Thermoversiegelung die Schlitzöffnung (8) bilden; wobei
die Anschlussränder (52) des Abdeckteils (5) jeweils mit dem oberen Teil der Seitenränder des vorderen Beutelteils (1) und dem oberen Teil der Seitenränder des hinteren Beutelteils (2) durch Thermoversiegelung verbunden sind.

4. Vakuumbeutel nach Anspruch 1, **dadurch gekennzeichnet, dass** die Schlitzöffnung (8) die Form eines Y hat.

5. Vakuumbeutel nach Anspruch 2 oder 3, **dadurch gekennzeichnet, dass** die Befestigungsvorrichtung (7) aus einer Nut (72), die auf dem Abdeckteil (5) angeordnet ist, und einem Vorsprung (71), der auf dem oberen Rand des vorderen Beutelteils (1) angeordnet ist und sich in die Nut (72) einfügen kann, zusammengesetzt ist, wobei der in die Nut (72) eingreifende Vorsprung (71) die Öffnung (6) des Verpackungsbeutels schließt.

6. Verwendung des Vakuumbeutels nach Anspruch 5, **dadurch gekennzeichnet, dass** der Beutelkörper (3) in einem Gehäuse (9) angeordnet ist.

7. Vakuumbeutel nach Anspruch 5, **dadurch gekennzeichnet, dass** der Beutelkörper (3) aus Kunststoff ist.

## Claims

1. A vacuum bag comprising a body of the bag, a slide fastener and an air suction valve located on the body of the bag, wherein the body of the bag (3) is made up:
of at least one front piece (1) of the bag having an upper edge, a lower edge and two lateral edges; and
of a rear piece (2) of the bag having an upper edge, a lower edge and two lateral edges;
an opening in the form of a slit (8) being formed in the upper part of the lateral edges of the front piece (1) of the bag and in the upper part of the lateral edges of the rear piece (2) of the bag;
of a covering piece (5) which is connected to the opening in the form of a slit (8) and is equipped with connecting edges and with at least one sliding edge, the connecting edges of the covering piece (5) being connected, respectively, to the upper part of the lateral edges of the front piece (1) of the bag, to the upper part of the lateral edges of the rear piece (2) of the bag, and to the upper edge of the rear piece of the bag, and the sliding edge being connected to the upper edge of the front piece (1) of the bag at the opening in the form of a slit (8), so as to form an opening of the packing bag and to constitute a slide fastener;
**characterised in that** the body of the bag is made up of a connecting piece (10) between the lower edges of the front piece (1) of the bag and of the rear piece (2) of the bag, such that the vacuum bag has a flat bottom.

2. Vacuum bag according to Claim 1, **characterised in that** the slide fastener of the body of the bag is a fixing device (7) which is located at the opening of the packing bag.

3. Vacuum bag according to Claim 2, **characterised in that**:
the lower edges of the said front piece (1) of the bag and of the said rear piece (2) of the bag are connected by heat-sealing, the front piece (1) of the bag and the rear piece (2) of the bag forming the body of the bag (3), those upper parts of the lateral edges of the said front piece (1) of the bag and of the said rear piece (2) of the bag which are devoid of heat-sealing forming the said opening in the form of a slit (8) ;
the connecting edges (52) of the said covering piece (5) being connected, respectively, with the upper part of the lateral edges of the front piece (1) of the bag and the upper part of the lateral edges of the rear piece (2) of the bag by heat-sealing.

4. Vacuum bag according to Claim 1, **characterised in that** the opening in the form of a slit (8) is in the shape of a Y.

5. Vacuum bag according to Claim 2 or 3, **characterised in that** the said fixing device (7) is made up of a groove (72) located on the covering piece (5), and of a projection (71) located on the upper edge of the front piece (1) of the bag which is capable of being inserted in the groove (72), and the projection (71) which is inserted in the groove (72) closes the opening (6) of the packing bag.

6. Use of the vacuum bag according to Claim 5, **characterised in that** the said body of the bag (3) is located in a box (9).

7. Vacuum bag according to Claim 5, **characterised in that** the said body of the bag (3) is made of plastic.
